# EUROPÄISCHE PATENTSCHRIFT

(11) **EP 4 028 715 B1**
(45) Veröffentlichungstag und Bekanntmachung des Hinweises auf die Patenterteilung: **23.08.2023**
(21) Anmeldenummer: 20768544.7
(22) Anmeldetag: 04.09.2020
(51) Int. Cl.: F42B 12/18, B63G 7/02

(54) **UNTERWASSERFAHRZEUG MIT ZWEI HINTEREINANDER ANGEORDNETEN HOHLLADUNGEN**
UNDERWATER VEHICLE COMPRISING TWO SHAPED CHARGES ARRANGED BEHIND ONE ANOTHER
VÉHICULE SOUS-MARIN COMPRENANT DEUX CHARGES CREUSES DISPOSÉES L'UNE DERRIÈRE L'AUTRE

(30) Priorität: 12.09.2019 DE 102019213944
(43) Veröffentlichungstag der Anmeldung: 20.07.2022
(73) Patentinhaber: ATLAS ELEKTRONIK GmbH, 28309 Bremen (DE); thyssenkrupp AG, 45143 Essen (DE)
(72) Erfinder: HÜCKING, Christian, 28832 Achim (DE)
(74) Vertreter: thyssenkrupp Intellectual Property GmbH
(86) Internationale Anmeldenummer: PCT/EP2020/074733
(87) Internationale Veröffentlichungsnummer: WO 2021/048012

(56) Entgegenhaltungen:
- EP-A1- 2 607 226
- DE-C1- 3 633 535
- FR-A1- 2 779 514

## Beschreibung

Die Erfindung betrifft ein Wasserfahrzeug mit einer Hohlladung. Solche Wasserfahrzeuge werden regelmäßig zur Räumung von Objekten, insbesondere Minen, eingesetzt, wie zum Beispiel in der FR2779514 A1 beschrieben.

Das Räumen einer Mine erfolgt üblicherweise dadurch, dass der innerhalb der Mine vorhandene Sprengstoff durch eine Ladung von außen gezündet wird. Üblicherweise wird hierfür eine Hohlladung verwendet. Wichtig hierbei ist jedoch, dass der in einer Mine verwendete Sprengstoff selber schwer zündbar sein kann und lediglich der eigentliche Zünder hochexplosives Material enthält. Es ist daher notwendig in ein Volumen einen hohen Energieeintrag in den Sprengstoff der Mine zu erreichen. Aus diesem Grund werden üblicherweise Hohlladungen zur Zündung des Sprengstoffs in einer Mine eingesetzt.

In maritimer Umgebung ist es aufgrund der Anordnungen im dreidimensionalen Raum sowie innerhalb des Elementbereichs und weiterer in der Umgebung vorhandener Körper nicht in jedem Fall möglich, sich der Mine frei zu nähern. Hierdurch ist der Abstand zwischen dem zur Minenräumung verwendeten Wasserfahrzeug und der Mine einsatzabhängig. Hieraus ergibt sich das Problem, dass eine optimale Energieeinbringung in den Sprengstoff der Mine nicht in jedem Fall möglich ist, da Wasser und andere Sperrschichten, zum Beispiel die Hülle der Mine, eine abschwächende Wirkung auf die Wirkung der Hohlladung haben.

Es ist beim Räumen einer Mine unbedingt notwendig zu wissen, ob das Objekt, welches gesprengt werden sollte, sicher entschärft wurde. Die zuverlässigste und schnellste Möglichkeit dies sicherzustellen ist die Mine bei der Räumung zu zünden. Die Parameter beim Räumen sollten daher so sein, dass vorhandener Sprengstoff sicher und zuverlässig zur Zündung gebracht wird.

Zusätzlich kann es vorkommen, dass die Mine nicht nur durch eine Hülle geschützt ist. Beispielsweise wurden nach dem zweiten Weltkrieg große Mengen Munition in Nordsee und Ostsee verklappt. Diese befinden sich teilweise in Behältnissen, wie Boxen, Kisten oder Käfigen. Weiter gibt es Minen, welche eine zweite Hülle und zwischen den Hüllen eine Wasserschicht aufweisen. In diesen Fällen kommt es zur Abschwächung des Plasmastrahls durch die Wasserschicht zwischen dem ersten Hindernis und der zweiten Hülle.

Aus der DE 24 60 303 A1 ist ein kombiniertes Geschoss mit mehreren in Geschosslängsachse hintereinander angeordneten Hohlladungen zur Bekämpfung von Unterwasserfahrzeugen bekannt.

Aus der DE 35 40 021 A1 ist ein Geschoss mit einer Hauptladung und einer Zusatzladung bekannt.

Aus der DE 30 10 917 A1 ist ein Gefechtskopf mit einer Haupthohlladung und mindestens einer Vorhohlladung bekannt.

Aus der DE 42 40 084 A1 ist ein Tandemgefechtskopf mit einer Hauptladung und einer Vorladung bekannt.

Aus der DE 36 05 579 C1 ist ein Flugkörper mit einer verschwenkbaren Hohlladung bekannt.

Aufgabe der Erfindung ist es, ein Wasserfahrzeug bereit zu stellen, mit dem eine Mine sicher geräumt werden kann, deren den Sprengstoff umgebende Hülle nicht direkt zugänglich ist.

Gelöst wird diese Aufgabe durch ein Wasserfahrzeug mit den in Anspruch 1 angegebenen Merkmalen. Vorteilhafte Weiterbildungen ergeben sich aus den Unteransprüchen, der nachfolgenden Beschreibung sowie den Zeichnungen.

Das erfindungsgemäße Wasserfahrzeug mit einer ersten Hohlladung weist eine zweite Hohlladung auf, welche in Wirkrichtung der ersten Hohlladung hinter der ersten Hohlladung angeordnet ist, wobei die Wirkrichtung der ersten Hohlladung und die Wirkrichtung der zweiten Hohlladung auf einen gemeinsamen Zielpunkt verlaufen.

Bevorzugt verlaufen die Wirkrichtung der ersten Hohlladung und die Wirkrichtung der zweiten Hohlladung entlang einer gemeinsamen Linie in Richtung Zielpunkt, sind also koaxial.

Ziel und Wirkung dieser Anordnung ist es, dass zunächst die erste Hohlladung zur Zündung gebracht wird. Bei koaxialer Anordnung ist die erste Hohlladung vor der zweiten Hohlladung angeordnet. Diese erzeugt eine Plasmalanze, welche dazu führt, dass das zwischen dem Wasserfahrzeug und einer Mine angeordnete Wasser verdampft wird. Gegebenenfalls durchdringt diese erste Plasmalanze der ersten Hohlladung ein erstes Hindernis, beispielsweise eine erste Wand einer doppelwandigen Mine, eine Munitionskiste oder dergleichen. Zeitlich sehr kurz darauf bevor nun die durch das Verdampfen entstehende Blase wieder kollabiert wird die zweite Hohlladung gezündet. Die durch die Zündung der zweiten Hohlladung entstehende zweite Plasmalanze kann nun mit erheblich geringerer Abschwächung die Mine erreichen. Hierdurch kann insbesondere die zweite Hohlladung so ausgebildet und/oder angeordnet sein, dass die zweite Plasmalanze besonders schmal und dadurch besonders schnell ist. Unter Wasser würde diese bei größerem Abstand besonders stark abgeschwächt werden, was durch die erste Plasmalanze jedoch verhindert wird. Somit kann die in die Mine eingebrachte Energie maximiert werden und so der Räumerfolg gesichert werden.

Wenigstens eine der beiden Hohlladungen ist bewegbar angeordnet. Bevorzugt sind die erste Hohlladung und die zweite Hohlladung bewegbar angeordnet, wobei der Abstand zwischen der ersten Hohlladung und der zweiten Hohlladung konstant ist. Durch die Bewegbarkeit ist eine Anpassung an einen variablen Abstand zwischen Wasserfahrzeug und Mine möglich. Zusätzlich ist der Abstand zwischen der ersten Hohlladung und der zweiten Hohlladung so groß gewählt, dass die zweite Plasmalanze so fokussiert und schmal wie möglich ist. Eine Vergrößerung des Abstandes würde somit keinen positiven Effekt mehr haben. Eine Verkürzung würde dazu führen, dass die Fokussierung nachlässt und somit gegebenenfalls der Energieeintrag in die Mine geschwächt wird.

Das Wasserfahrzeug weist weiter einen Abstandssensor und eine Auswerte- und Steuerelektronik auf. Der Abstandssensor ist zur Erfassung des Abstands zwischen dem Wasserfahrzeug und einem vor dem Wasserfahrzeug angeordneten Objekt ausgebildet. Dieser Abstand muss die Plasmalanze überbrücken. Daher ist es notwendig, diesen Abstand ermitteln zu können, um die Hohlladungen entsprechend anpassen zu können, um eine optimale Wirkung zu erzielen. Die Auswerte- und Steuerelektronik ist zur Verarbeitung des von dem Abstandssensor erfassten Abstands zwischen dem Wasserfahrzeug und dem vor dem Wasserfahrzeug angeordneten Objekt ausgebildet. Weiter ist die Auswerte- und Steuerelektronik zur Bewegung wenigstens einer der beiden Hohlladungen in Abhängigkeit vom erfassten Abstand ausgebildet. Bevorzugt derfolgt das Bewegen wenigstens einer der beiden Hohlladungen durch die Auswerte- und Steuerelektronik mit Hilfe eines Motors, welcher durch die Auswerte- und Steuerelektronik angesteuert wird und wenigstens eine der beiden Hohlladungen, bevorzugt beide Hohlladungen zusammen, bewegt.

Hierdurch ist es möglich, die Form der durch die erste Hohlladung erzeugte Plasmalanze an den Abstand anzupassen. Der Abstand kann unter Wasser oftmals beispielsweise aufgrund von Hindernissen oder Strömungen nicht beliebig auf einen vorbestimmten Wert eingestellt werden, sodass es sich als vorteilhaft erwiesen hat, den realen Abstand zu ermitteln und anschließend die Position wenigstens einer der beiden Hohlladungen an den Abstand anzupassen.

In einer weiteren Ausführungsform der Erfindung verlaufen die Wirkrichtung der ersten Hohlladung und die Wirkrichtung der zweiten Hohlladung parallel. Insbesondere sind die Wirkrichtung der ersten Hohlladung und die Wirkrichtung der zweiten Hohlladung in Längsrichtung des Wasserfahrzeugs angeordnet. Hierdurch ist eine schlanke Bauweise möglich.

In einer weiteren Ausführungsform der Erfindung ist zwischen der ersten Hohlladung und der Hülle des Wasserfahrzeugs ein erster Gasraum angeordnet und zwischen der ersten Hohlladung und der zweiten Hohlladung ein zweiter Gasraum angeordnet. Die Länge des ersten Gasraumes ist in Wirkrichtung der ersten Hohlladungen geringer als die Länge des zweiten Gasraumes in Wirkrichtung der zweiten Hohlladung. Dieses führt dazu, dass die von der zweiten Hohlladung erzeugte zweite Plasmalanze fokussierter ist. Durch die breitere erste Plasmalanze wird somit eine größere Blase an verdampftem Wasser geschaffen, damit die zweite Plasmalanze nicht abgeschwächt wird.

In einer alternativen Ausführungsform der Erfindung sind die Wirkrichtung der ersten Hohlladung und die Wirkrichtung der zweiten Hohlladung nicht parallel zueinander angeordnet. In diesem Fall ist der erste Gasraum, welcher in Wirkrichtung vor der ersten Hohlladung angeordnet ist, so kurz zu wählen, dass die entstehende Plasmalanze ausreichend breit ist, sodass die Wirkrichtung der zweiten Hohlladung innerhalb des Öffnungswinkels der Plasmalanze der ersten Hohlladung befindet. Vorteile dieser Ausführungsform sind zum einen, dass die zweite Hohlladung nicht die Rückwand der ersten Hohlladung durchdringen muss und damit nicht abgeschwächt wird, zum anderen ist eine kürzere Bauform realisierbar. Nachteilig ist jedoch, dass die erste Hohlladung eine vergleichsweise breite Plasmalanze erzeugt und somit eine vergleichsweise größere Wassermenge verdampfen muss. Auch kann die Durchdringung bei einer doppelwandigen Mine erschwert sein.

In einer weiteren Ausführungsform der Erfindung weist die erste Hohlladung einen ersten Zünder und die zweite Hohlladung einen zweiten Zünder auf. Der erste Zünder und der zweite Zünder sind mit einer Zündvorrichtung verbunden. Die Zündvorrichtung weist eine Verzögerungsvorrichtung auf, wobei die Verzögerungsvorrichtung eine zeitlich spätere Zündung des zweitens Zünders bewirkt. Die Verzögerungsvorrichtung wird auch als Bestandteil der Zündvorrichtung angesehen, wenn die Verzögerungsvorrichtung Bestandteil der Verbindung zwischen dem zentralen Kern der Zündvorrichtung und dem zweiten Zünder ist. Beispielsweise kann die Verbindung zwischen dem zentralen Kern der Zündvorrichtung und dem zweiten Zünder länger sein als die die Verbindung zwischen dem zentralen Kern der Zündvorrichtung und dem ersten Zünder.

In einer weiteren Ausführungsform der Erfindung ist der vor der ersten Hohlladung angeordnete erste Gasraum in Wirkrichtung der ersten Hohlladung kürzer als der vor der zweiten Hohlladung angeordnete zweite Gasraum in Wirkrichtung der zweiten Hohlladung. Hierdurch wird erreicht, das die Plasmalanze der ersten Hohlladung weniger fokussiert ist als die Plasmalanze der zweiten Hohlladung.

Nachfolgend ist das erfindungsgemäße Wasserfahrzeug anhand eines in den Zeichnungen dargestellten Ausführungsbeispiels näher erläutert.
Fig. 1 Wasserfahrzeug
Fig. 2 Wasserfahrzeug mit beweglichen Hohlladungen

In Fig. 1 ist das Wasserfahrzeug 10 in einem schematischen Querschnitt gezeigt. Für den Antrieb weist das Wasserfahrzeug 10 eine Batterie 50, einen Motor 60 und einen Propeller 70 auf. Alternativ kann das Wasserfahrzeug 10 auch mehrere Motoren 60 und Propeller 70 aufweisen. Im Wasserfahrzeug 10 sind eine erste Hohlladung 21 und eine zweite Hohlladung 22 angeordnet, welche mit Wirkrichtung in Längsrichtung des Wasserfahrzeugs und in Fahrtrichtung des Wasserfahrzeugs 10 ausgerichtet sind. Erkennbar ist, dass der zwischen der ersten Hohlladung 21 und der Hülle 40 liegende erste Gasraum kürzer ist als der zweite Gasraum, welcher wischen der zweiten Hohlladung 22 und der ersten Hohlladung 21 angeordnet ist. Hierdurch ist der zweite Plasmastrahl der zweiten Plasmaladung 22 fokussierter. Zur Zündung der ersten Hohlladung 21 und der zweiten Hohlladung 22 weist das Wasserfahrzeug 10 eine Zündvorrichtung 100 auf. Im gezeigten Fall ist die Zündvorrichtung 100 so angeordnet, dass der zentrale Kern der Zündvorrichtung 100 eine längere Verbindung zur zweiten Hohlladung 22 aufweist als zur die Verbindung zur ersten Hohlladung 21, sodass die Verbindung vom zentralen Kern der Zündvorrichtung zur zweiten Hohlladung 22 als Verzögerungsvorrichtung funktioniert. Zusätzlich weist das Wasserfahrzeug 10 ein Sonar 90 auf, um den Abstand vom Wasserfahrzeug 10 zu einer Mine zu bestimmen.

Das in Fig. 2 gezeigte Wasserfahrzeug 10 weist zusätzlich eine Gewindestange 30 auf, mit der die erste Hohlladung 21 und die zweite Hohlladung 22 gemeinsam verschoben werden können. Hierdurch kann die Aufweitung des Plasmastrahls der ersten Hohlladung 21 verändert werden. Aufgrund des konstanten Abstands zwischen der ersten Hohlladung 21 und der zweiten Hohlladung 22 bleibt hingegen die Form des zweiten Plasmastrahls unverändert.

### Bezugszeichen

- 10: Wasserfahrzeug
- 21: erste Hohlladung
- 22: zweite Hohlladung
- 30: Gewindestange
- 40: Hülle
- 50: Batterie
- 60: Motor
- 70: Propeller
- 90: Sonar
- 100: Zündvorrichtung

## Patentansprüche

1. Wasserfahrzeug (10) mit einer ersten Hohlladung (21), wobei in Wirkrichtung der ersten Hohlladung (21) hinter der ersten Hohlladung (21) eine zweite Hohlladung (22) angeordnet ist, wobei die Wirkrichtung der ersten Hohlladung (21) und die Wirkrichtung der zweiten Hohlladung (22) auf einen gemeinsamen Zielpunkt verlaufen, **dadurch gekennzeichnet, dass** wenigstens eine der beiden Hohlladungen (21, 22) bewegbar angeordnet ist, wobei das Wasserfahrzeug (10) einen Abstandssensor und eine Auswerte- und Steuerelektronik aufweist, wobei der Abstandssensor zur Erfassung des Abstands zwischen dem Wasserfahrzeug (10) und einem vor dem Wasserfahrzeug angeordneten Objekt ausgebildet ist, wobei die Auswerte- und Steuerelektronik zur Verarbeitung des von dem Abstandssensor erfassten Abstands ausgebildet ist, wobei die Auswerte- und Steuerelektronik zur Bewegung wenigstens einer der beiden Hohlladungen (21, 22) in Abhängigkeit vom erfassten Abstand ausgebildet ist.

2. Wasserfahrzeug (10) nach Anspruch 1, **dadurch gekennzeichnet, dass** die Wirkrichtung der ersten Hohlladung (21) und die Wirkrichtung der zweiten Hohlladung (22) parallel verlaufen.

3. Wasserfahrzeug (10) nach einem der vorstehenden Ansprüche, **dadurch gekennzeichnet, dass** zwischen der ersten Hohlladung (21) und der Hülle (40) des Wasserfahrzeugs (10) ein erster Gasraum angeordnet ist, wobei zwischen der ersten Hohlladung (21) und der zweiten Hohlladung (22) ein zweiter Gasraum angeordnet ist, wobei die Länge des ersten Gasraumes in Wirkrichtung der ersten Hohlladungen (21) geringer ist als die Länge des zweiten Gasraumes in Wirkrichtung der zweiten Hohlladung (22).

4. Wasserfahrzeug (10) nach einem der vorstehenden Ansprüche, **dadurch gekennzeichnet, dass** die Wirkrichtung der ersten Hohlladung (21) und die Wirkrichtung der zweiten Hohlladung (22) in Längsrichtung des Wasserfahrzeugs (10) angeordnet sind.

5. Wasserfahrzeug (10) nach einem der vorstehenden Ansprüche, **dadurch gekennzeichnet, dass** die erste Hohlladung (21) und die zweite Hohlladung (22) bewegbar angeordnet sind, wobei der Abstand zwischen der ersten Hohlladung (21) und der zweiten Hohlladung (22) konstant ist.

6. Wasserfahrzeug (10) nach einem der vorstehenden Ansprüche, **dadurch gekennzeichnet, dass** die erste Hohlladung (21) einen ersten Zünder aufweist, wobei die zweite Hohlladung (22) einen zweiten Zünder aufweist, wobei der erste Zünder und der zweite Zünder mit einer Zündvorrichtung (100) verbunden sind, wobei die Zündvorrichtung (100) eine Verzögerungsvorrichtung aufweist, wobei die Verzögerungsvorrichtung eine zeitlich spätere Zündung des zweitens Zünders bewirkt.

7. Wasserfahrzeug (10) nach einem der vorstehenden Ansprüche, **dadurch gekennzeichnet, dass** der vor der ersten Hohlladung (21) angeordnete erste Gasraum in Wirkrichtung der ersten Hohlladung (21) kürzer ist als der vor der zweiten Hohlladung (22) angeordnete zweite Gasraum in Wirkrichtung der zweiten Hohlladung (22).

8. Wasserfahrzeug (10) nach einem der vorstehenden Ansprüche, **dadurch gekennzeichnet, dass** der Abstandssensor ein Sonar (90) ist.

## Claims

1. A watercraft (10) having a first shaped charge (21), wherein a second shaped charge (22) is arranged behind the first shaped charge (21) in the effective direction of the first shaped charge (21), wherein the effective direction of the first shaped charge (21) and the effective direction of the second shaped charge (22) run to a common target point, **characterized in that** at least one of the two shaped charges (21, 22) is arranged to be movable, wherein the watercraft (10) has a distance sensor and an electronic evaluation and control system, wherein the distance sensor is designed to detect the distance between the watercraft (10) and an object arranged in front of the watercraft, wherein the electronic evaluation and control system is designed to process the distance detected by the distance sensor, wherein the electronic evaluation and control system is designed to move at least one of the two shaped charges (21, 22), depending on the distance detected.

2. The watercraft (10) as claimed in claim 1, **characterized in that** the effective direction of the first shaped charge (21) and the effective direction of the second shaped charge (22) run in parallel.

3. The watercraft (10) as claimed in one of the preceding claims, **characterized in that** a first gas chamber is arranged between the first shaped charge (21) and the casing (40) of the watercraft (10), wherein a second gas chamber is arranged between the first shaped charge (21) and the second shaped charge (22), wherein the length of the first gas chamber in the effective direction of the first shaped charges (21) is smaller than the length of the second gas chamber in the effective direction of the second shaped charge (22).

4. The watercraft (10) as claimed in one of the preceding claims, **characterized in that** the effective direction of the first shaped charge (21) and the effective direction of the second shaped charge (22) are arranged in the longitudinal direction of the watercraft (10).

5. The watercraft (10) as claimed in one of the preceding claims, **characterized in that** the first shaped charge (21) and the second shaped charge (22) are arranged to be movable, wherein the distance between the first shaped charge (21) and the second shaped charge (22) is constant.

6. The watercraft (10) as claimed in one of the preceding claims, **characterized in that** the first shaped charge (21) has a first fuze, wherein the second shaped charge (22) has a second fuze, wherein the first fuze and the second fuze are connected to an ignition device (100), wherein the ignition device (100) has a delay device, wherein the delay device brings about a later ignition of the second fuze.

7. The watercraft (10) as claimed in one of the preceding claims, **characterized in that** the first gas chamber arranged in front of the first shaped charge (21) in the effective direction of the first shaped charge (21) is shorter than the second gas chamber arranged in front of the second shaped charge (22) in the effective direction of the second shaped charge (22).

8. The watercraft (10) as claimed in one of the preceding claims, **characterized in that** the distance sensor is a sonar (90).

## Revendications

1. Navire (10), comprenant une première charge creuse (21), dans lequel une deuxième charge creuse (22) est disposée derrière la première charge creuse (21) dans la direction d'action de la première charge creuse (21), dans lequel la direction d'action de la première charge creuse (21) et la direction d'action de la deuxième charge creuse (22) visent un point cible commun,
**caractérisé en ce qu'**au moins l'une des deux charge creuses (21, 22) est disposée de manière mobile, dans lequel le navire (10) présente un capteur de distance et une électronique d'évaluation et de commande, dans lequel le capteur de distance est réalisé pour détecter la distance entre le navire (10) et un objet disposé devant le navire, dans lequel l'électronique d'évaluation et de commande est réalisée pour traiter la distance détectée par le capteur de distance, dans lequel l'électronique d'évaluation et de commande est réalisée pour déplacer au moins l'une des deux charges creuses (21, 22) en fonction de la distance détectée.

2. Navire (10) selon la revendication 1, **caractérisé en ce que** la direction d'action de la première charge creuse (21) et la direction d'action de la deuxième charge creuse (22) s'étendent en parallèle.

3. Navire (10) selon l'une quelconque des revendications précédentes, **caractérisé en ce qu'**un premier compartiment à gaz est disposé entre la première charge creuse (21) et la coque (40) du navire (10), dans lequel un deuxième compartiment à gaz est disposé entre la première charge creuse (21) et la deuxième charge creuse (22), dans lequel la longueur du premier compartiment à gaz dans la direction d'action des premières charges creuses (21) est inférieure à la longueur du deuxième compartiment à gaz dans la direction d'action de la deuxième charge creuse (22).

4. Navire (10) selon l'une quelconque des revendications précédentes, **caractérisé en ce que** la direction d'action de la première charge creuse (21) et la direction d'action de la deuxième charge creuse (22) sont disposées dans le sens longitudinal du navire (10) .

5. Navire (10) selon l'une quelconque des revendications précédentes, **caractérisé en ce que** la première charge creuse (21) et la deuxième charge creuse (22) sont disposées de manière mobile, la distance entre la première charge creuse (21) et la deuxième charge creuse (22) étant constante.

6. Navire (10) selon l'une quelconque des revendications précédentes, **caractérisé en ce que** la première charge creuse (21) présente un premier détonateur, dans lequel la deuxième charge creuse (22) présente un deuxième détonateur, dans lequel le premier détonateur et le deuxième détonateur sont reliés à un dispositif de mise à feu (100), dans lequel le dispositif de mise à feu (100) présente un dispositif de retardement, le dispositif de retardement provoquant une détonation ultérieure du deuxième détonateur.

7. Navire (10) selon l'une quelconque des revendications précédentes, **caractérisé en ce que** le premier compartiment à gaz disposé devant la première charge creuse (21) dans la direction d'action de la première charge creuse (21) est plus court que le deuxième compartiment à gaz disposé devant la deuxième charge creuse (22) dans la direction d'action de la deuxième charge creuse (22).

8. Navire (10) selon l'une quelconque des revendications précédentes, **caractérisé en ce que** le capteur de distance est un sonar (90).
